# EUROPÄISCHE PATENTSCHRIFT

(11) **EP 0 327 175 B1**
(45) Veröffentlichungstag und Bekanntmachung des Hinweises auf die Patenterteilung: **29.09.1993**
(21) Anmeldenummer: 89200196.7
(22) Anmeldetag: 31.01.1989
(51) Int. Cl.: G05G 1/10, H01H 3/08, F24C 3/12

(54) **Drehknopf für Steuergeräte o. dgl.**
Turning knob for a control device or the like
Bouton tournant notamment d'un appareil de commande

(30) Priorität: 05.02.1988 DE 3803356
(43) Veröffentlichungstag der Anmeldung: 09.08.1989
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Mohr, Michael, D-6630 Saarlouis-Roden (DE); Koglin, Günter, D-6719 Altleiningen (DE)
(74) Vertreter: Guerci, Alessandro

(56) Entgegenhaltungen:
- DE-A- 2 250 621
- DE-U- 8 231 565
- US-A- 3 410 247
- US-A- 4 016 387

## Beschreibung

Die Erfindung bezieht sich auf einen in einer Gehäuseöffnung gelagerten Drehknopf für ein Steuergerät mit einem Grundkörper, der drehfest mit einer Betätigungswelle des Steuergerätes verbunden ist, und mit einem Schaltgriff, der mit dem Grundkörper über eine Rastverbindung drehfest verbunden ist.

Bei einem gattungsgemäßen Drehknopf gemäß dem DE-U-82 31 565 weist der Schaltgriff eine zylinderförmige Mantelfläche auf, die in einer zylindrischen Aufnahme des Gehäuses drehbar geführt ist. Das Gehäuseteil, in dem der Drehknopf weitgehend versenkt angeordnet ist, kann dabei eine Frontwand eines Haushaltgerätes oder ein Bereich eines Bedienpults sein. Der Schaltgriff ist über ein Zwischenstück und ein Kardangelenkstück mit dem Grundkörper verbunden. Über das Kardangelenkstück ist der Schaltgriff drehfest mit dem Grundkörper und damit mit der Betätigungswelle des Steuergerätes verbunden. Es soll dabei ein Ausgleich von Lagerabweichungen ermöglicht werden. Neben einer relativ großen Teileanzahl und somit eines großen Herstellungs- und Montageaufwandes sind bei der bekannten Bauart Zusatzmaßnahmen erforderlich, um den Drehknopf gegenüber einer Bewegung in axialer Richtung, z.B. einer Herausnahme durch unberechtigte Personen, z.B. Kinder, zu sichern.

Der Erfindung liegt die Aufgabe zugrunde, einen Drehknopf der eingangs genannten Art so auszubilden, daß er einfach herstell- und montierbar, flexibel einsetzbar und gegenüber Verschiebungen in axialer Richtung gesichert ist.

Diese Aufgabe wird bei einem Drehknopf der eingangs genannten Art erfindungsgemäß dadurch gelöst, daß der Grundkörper mit Rasthaken versehen ist, die die Gehäuseöffnung durchgreifen und deren Rastnasen mit Anschlägen des Grundkörpers eine Aufnahme bilden für die die Öffnung begrenzenden Gehäuseteile. Damit kann der Grundkörper, unabhängig von dem Schaltgriff, auf einfache Weise in der Gehäuseöffnung festgelegt werden. Ferner wird dadurch auf einfache Weise eine Bewegung des Drehknopfes in axialer Richtung begrenzt. Damit ist verhindert, daß der Drehknopf in unbeabsichtigter oder unbefugter Weise aus dem Gehäuse und von der Betätigungswelle des Steuergerätes gezogen werden kann. Der in der Gehäuseöffnung verrastet gehaltene Grundkörper kann mit Spiel gegenüber dem Rand der Gehäuseöffnung ausgebildet werden, so daß Lagerabweichungen betreffend die Längsachsen des Drehknopfes und der Betätigungswelle ausgeglichen werden können. Die auf der einen Seite der Gehäuseöffnung befindlichen Rastnasen der Rasthaken und die auf der anderen Seite der Gehäuseöffnung befindlichen Anschläge des Grundkörpers bilden auf sehr einfache Weise einen Aufnahmeraum für die die Gehäuseöffnung begrenzenden Gehäuseteile.

Dadurch, daß der Grundkörper zunächst ohne Schaltgriff in der Gehäuseöffnung befestigt werden kann, können Schaltgriffe z.B. erst nach einem Transport eingesetzt werden. Sie sind deshalb gegenüber Transportschäden weitgehend geschützt. Weiterhin ergeben sich Vereinfachungen dadurch, daß mit identisch ausgebildeten Grundkörpern unterschiedlich gestaltete Schaltgriffe verbunden werden können. Damit ergibt sich eine größere Variationsmöglichkeit auf der einen Seite und eine kleinere Teilevielfalt auf der anderen Seite.

In Ausgestaltung der Erfindung ist vorgesehen, daß der Grundkörper eine erste Nabe mit einem sacklochförmigen Aufnahmebereich zur Aufnahme eines Endabschnittes der Betätigungswelle aufweist und daß der Schaltgriff eine weitere Nabe zur Aufnahme der ersten Nabe aufweist. Eine drehfeste Verbindung zwischen dem Schaltgriff und der Betätigungswelle kann somit auf einfache Weise hergestellt und montiert werden. Durch den sacklochförmigen Aufnahmebereich der ersten Nabe ist das Gehäuseteil nach dem Einsetzen eines Grundkörpers im wesentlichen gegenüber dem Steuergerät abgeschlossen. Die Länge des sacklochförmigen Aufnahmebereiches ist dabei so vorgebbar, daß Abweichungen betreffend die Lageanordnung der Betätigungswelle ausgleichbar sind. Abweichungen in Achsrichtung der Betätigungswelle sind durch Verschieben der Betätigungswelle in der Nabe ausgleichbar.

Es hat sich weiterhin als vorteilhaft herausgestellt, daß der Endabschnitt der Betätigungswelle abgeflacht ist und daß die erste und zweite Nabe jeweils entsprechend abgeflachte Bereiche aufweisen. Damit ergibt sich in besonders einfacher und sicherer Weise eine drehfeste Verbindung.

Es ist ferner vorteilhaft, daß der Grundkörper Durchbrüche zur Aufnahme von am Schaltgriff angebrachten Rasthaken aufweist. Damit kann in einfacher Weise die Flexibilität von Rasthaken erhöht werden. In weiterer Ausgestaltung der Erfindung weisen dabei der Grundkörper und der Schaltgriff jeweils drei Rasthaken auf. Dies ergibt eine einfache und sichere Herstellung derartiger Rastverbindungen.

Bei einer weiteren bevorzugten Ausführungsform weist der Schaltgriff einen hohlzylinderförmigen Abschnitt zur bereichsweisen Aufnahme des Grundkörpers auf. Damit kann nach dem Einsetzen eines Schaltgriffes in einen Grundkörper in optisch ansprechender und sicherer Weise ein Abschluß des Drehknopfes gegenüber dem Gehäuseteil und damit auch gegenüber dem Steuergerät sowie dessen elektrischen Steuerleitungen erreicht werden.

Eine vorteilhafte Ausgestaltung der Erfindung besteht darin, daß der Grundkörper und/oder der Schaltgriff einstückig ausgebildet sind. Sie sind dabei einfach aus Kunststoff, beispielsweise durch Spritzgießen, herstellbar.

Ein Ausführungsbeispiel für einen erfindungsgemäßen Drehknopf ist nachfolgend anhand der Zeichnungen beschrieben. Es zeigen:
Fig. 1 einen Längsschnitt durch einen erfindungsgemäßen Grundkörper,
Fig. 2 eine Vorderansicht des Grundkörpers in Richtung A nach Fig. 1.
Fig. 3 einen Längsschnitt durch einen erfindungsgemäßen Schaltgriff,
Fig. 4 eine Vorderansicht des Schaltgriffes in Richtung B nach Figur 3 und
Fig. 5 einen Längsschnitt durch einen zusammengebauten Drehknopf.

In eine Öffnung 1 eines teilweise dargestellten Gehäuseteils 3 ist, wie in Fig. 1 dargestellt, ein Grundkörper 5 eines insgesamt mit 7 bezeichneten (Fig. 5) Drehknopfes eingesetzt. Das Gehäuseteil 3 kann z.B. zu einer Frontwand eines Hausgerätes oder zu einem Bedienungspult gehören.

Der einstückig, z.B. durch Spritzgießen, aus Kunststoff herstellbare Grundkörper 5 hat eine sacklochförmig abgeschlossene erste Nabe 9 zur Aufnahme eines Endbereiches einer teilweise dargestellten Betätigungswelle 10 eines nicht dargestellten Steuergerätes, z.B. eines Programmsteuergerätes einer Wasch- oder Geschirrspülmaschine oder eines Drehschalters. Für eine drehfeste Verbindung mit der Betätigungswelle hat eine Nabenbohrung 11 einen abgeflachten Bereich 13, der einem gleichfalls abgeflachten Bereich 12 der Betätigungswelle 10 angepaßt ist. Um Herstellungs- bzw. Montageabweichungen betreffend die Lageanordnung der Betätigungswelle 10 auszugleichen, ist deren Endbereich in der als Aufnahmebereich der Nabe 9 ausgebildeten Nabenbohrung 11 in Achsrichtung verschiebbar angeordnet.

Die Nabe 9 ist bei im wesentlichen gleicher Wandstärke auch betreffend ihre Mantelfläche mit einem abgeflachten Bereich 15 versehen.

Von einem Mittenstück der Nabe 9 erstreckt sich radial auswärts und im wesentlichen senkrecht zu einer Mittelachse der Nabe 9 ein scheibenförmiges Zwischenstück 16. In dem Zwischenstück 16 sind mit gleichem Abstand zueinander drei segmentförmige Durchbrüche 17 ausgebildet. Radial auswärts von den Durchbrüchen 17 und im wesentlichen mit gleichem Abstand jeweils zu benachbarten Durchbrüchen 17 angeordnet, erstrecken sich von dem Zwischenstück 16 kragarmförmig drei Rasthaken 19. In dem vorliegenden Ausführungsbeispiel sind die drei Rasthaken 19 jeteils durch in axialer Richtung verlaufende Schlitze 20 von einem hohlzylinderförmigen Ansatz 22 mit gleichem Außen- und Innendurchmesser getrennt. Am freien Ende jedes Rasthakens 19 ist, in Längsrichtung und radial auswärts über den Ansatz 22 ragend, eine Rastnase 21 ausgebildet. Jeder der elastisch ausgebildeten Rasthaken 19 ist im Abstand zwischen zwei Längsrippen 23 angeordnet. Jede Längsrippe 23 ist benachbart einem Schlitz 20 an dem Ansatz 22 ausgebildet. Die Längsrippen 23 überragen den Ansatz 22 in radial auswärtiger Richtung entsprechend den Rastnasen 21. Jede Längsrippe 23 erstreckt sich dabei in Achsrichtung von dem Zwischenstück 16 und endet im Abstand von den Rastnasen 21, so daß zwischen einander gegenüberliegenden, im wesentlichen senkrecht zur Mittelachse der Nabe 9 stehenden Anlageflächen 25, 27 der Rastnasen 21 bzw. Längsrippen 23 ein Zwischenraum zur Aufnahme eines die Öffnung 1 begrenzenden Bereichs des Gehäuseteils 3 gebildet ist.

Dadurch, daß nach Einsetzen des Grundkörpers 5 in die Öffnung 1 federnde Rastnasen 21 das Gehäuseteil 3 hintergreifen, ist ein unbeabsichtigtes Lösen des Grundkörpers 5 aus dem Gehäuseteil 3 verhindert. Eine Bewegung des Grundkörpers 5 in das Gehäuseteil 3 ist durch die einen Anschlag bildenden Längsrippen 23 verhindert. Eine Drehbeweglichkeit des Grundkörpers 5 in der Öffnung 1 ist dabei durch entsprechende Anpassung der radial äußeren Mantelflächen des Ansatzes 22 und der Rasthaken 19 an den Durchmesser der Öffnung 1 und entsprechend groß gewählten Abstand zwischen den Anlageflächen 25, 27 sichergestellt. Der zwischen den Anlageflächen 25, 27 liegende Bereich der Mantelflächen des Ansatzes 22 und der Rasthaken 19 bildet dabei ein Lagerstück gegenüber einer Innenwand der Öffnung 1. Sowohl während des Einbaus eines Grundkörpers 5 in ein Gehäuseteil 3 als auch während der Benutzung eines Drehknopfes 7 sind die einen Teil des Lagerstücks bildenden Bereiche der Rasthaken 19 vor übermäßiger Belastung durch die den anderen Teil des Lagerstücks bildenden Bereiche des Ansatzes 22 geschützt. Dabei ist zwischen Ansatz 22, Rasthaken 19 und Öffnung 1 ein Spiel so vorgebbar, daß Abweichungen betreffend die Lageanordnung der Öffnung 1 und der Betätigungswelle 10 des innerhalb des Gehäuseteils 3 fest angeordneten Steuergerätes über eine Lageänderung des Grundkörpers 5 in der Öffnung 1 ausgleichbar sind. Ein Ausgleich von Lageabweichungen in axialer Richtung ist dadurch möglich, daß, wie in Fig. 1 und Fig. 5 dargestellt, nach Verbindung des Grundkörpers 5 mit der Betätigungswelle 10 ein Abstand zwischen deren freiem Ende und dem Abschluß der Nabenbohrung 11 besteht und die Betätigungswelle 10 in der Nabenbohrung 11 verschiebbar aufgenommen ist.

Der Grundkörper 5 ist somit einfach über die die Rasthaken 19 und die Längsrippen 23 aufweisende, Rastverbindung mit dem Gehäuseteil 3 vor dem Einsetzen eines kompletten Drehknopfes 7 verbindbar. Dabei ist die Öffnung 1 mit Ausnahme der Durchbrüche 17 nach dem Einsetzen des Grundkörpers 5 gegenüber dem Inneren des Gehäuseteils 3 abgeschlossen.

In einem zweiten Schritt, z.B. nach einem Transport und vor einer Auslieferung, ist für die Fertigmontage eines Drehknopfes 7 ein in Fig. 3 und 4 einzeln und in Fig. 5 mit einem Grundkörper 5 zusammengebaut dargestellter Schaltgriff 29 in einen Grundkörper 5 einsetzbar. Der Schaltgriff 29 ist im wesentlichen topfförmig ausgebildet mit einem einseitig geschlossenen, hohlzylinderförmigen Abschnitt 31 zur bereichsweisen Aufnahme des Grundkörpers 5. Der Schaltgriff 29 kann unabhängig von dem Grundkörper 5 gestaltet werden; für eine gute Handhabbarkeit weist der hohlzylinderförmige Abschnitt 31 z.B. auf der Mantelfläche eine Riffelung 33 auf. Für eine drehfeste Verbindung zwischen Grundkörper 5 und Schaltgriff 29 ist an diesem eine zweite Nabe 35 ausgebildet, die zur Aufnahme der ersten Nabe 9 einen dieser angepaßten Querschnitt mit einem nach Innen und Außen abgeflachten Bereich 37 aufweist.

Weiterhin sind an dem Schaltgriff 29 zur Verbindung mit dem Grundkörper 5 drei sich in Längsrichtung parallel zu der zweiten Nabe 35 und über diese hinaus erstreckende Rasthaken 39 ausgebildet, die zum Befestigen durch die Durchbrüche 17 geführt werden können. Sie hintergreifen dann, wie in Fig. 5 dargestellt, das Zwischenstück 16 und bilden eine Rastverbindung. Um den Schaltgriff 29 in axialer Richtung festzulegen und sicherzustellen, daß im eingebauten Zustand ein Abstand gegenüber der Außenfläche des Gehäuseteils 3 vorhanden ist, sind an dem Schaltgriff 29 radial auswärts zu der zweiten Nabe 35 sich parallel zu dieser erstreckende Vorsprünge 41 ausgebildet, die einen Anschlag für das Zwischenstück 16 bilden. Der Drehknopf 7 ist somit drehbar, ohne daß es zu einer Berührung zwischen Schaltgriff 29 und Gehäuseteil 3 und somit zu einer Beeinträchtigung der Funktion des Schaltgriffes kommen kann.

Die eine Rastverbindung mit den Rasthaken 19 zùr Befestigung des Grundkörpers 5 am Gehäuseteil 3 kann z.B. durch gegenüber den Rasthaken 39 der anderen Rastverbindung versteifte Rasthaken 19 so ausgebildet sein, daß sie schwerer lösbar ist als die andere Rastverbindung mit den Rasthaken 39. Zum Lösen aufgebrachte Kräfte führen dann zunächst zu einem Abnehmen des Schaltgriffs 29. In diesem Zustand bleibt das elektrische Anschlüsse beinhaltende Innere des Gehäuseteils 3 gegenüber unerlaubtem Zugriff weitgehend durch den Grundkörper 5 verschlossen.

## Patentansprüche

1. In einer Gehäuseöffnung (1) gelagerter Drehknopf (7) für ein Steuergerät mit einem Grundkörper (5), der drehfest mit einer Betätigungswelle (10) des Steuergerätes verbunden ist, und mit einem Schaltgriff (29), der mit dem Grundkörper (5) über eine Rastverbindung (17, 39) drehfest verbunden ist, dadurch gekennzeichnet, daß der Grundkörper (5) mit Rasthaken (19) versehen ist, die die Gehäuseöffnung (1) durchgreifen und deren Rastnasen (21) mit Anschlägen (23) des Grundkörpers (5) eine Aufnahme bilden für die die Öffnung (1) begrenzenden Gehäuseteile (3).

2. Drehknopf nach Anspruch 1, dadurch gekennzeichnet, daß der Grundkörper (5) eine erste Nabe (9) mit einem sacklochförmigen Aufnahmebereich (11) zur Aufnahme eines Endabschnittes der Betätigungswelle (10) aufweist und daß der Schaltgriff (29) eine weitere Nabe (35) zur Aufnahme der ersten Nabe (9) aufweist.

3. Drehknopf nach Anspruch 2, dadurch gekennzeichnet, daß der Endabschnitt der Betätigungswelle (10) abgeflacht ist und daß die erste und zweite Nabe (9, 35) jeweils entsprechend abgeflachte Bereiche (13, 37) aufweisen.

4. Drehknopf nach einem der Ansprüche 2 bis 3, dadurch gekennzeichnet, daß der Grundkörper (5) Durchbrüche (17) zur Aufnahme von am Schaltgriff (29) angebrachten Rasthaken (39) aufweist.

5. Drehknopf nach einem der Ansprüche 1 bis 4, dadurch gekennzeichnet, daß der Grundkörper (5) und der Schaltgriff (29) jeweils drei Rasthaken (19, 39) aufweisen.

6. Drehknopf nach einem der Ansprüche 1 bis 5, dadurch gekennzeichnet, daß der Grundkörper (5) und/oder der Schaltgriff (29) einstückig ausgebildet sind.

7. Drehknopf nach einem der Ansprüche 1 bis 6, dadurch gekennzeichnet, daß der Schaltgriff (29) einen hohlzylinderförmigen Abschnitt (31) zur bereichsweisen Aufnahme des Grundkörpers (5) aufweist.

8. Drehknopf nach einem der Ansprüche 1 bis 6, dadurch gekennzeichnet, daß der Schaltgriff (29) radial außerhalb seiner Nabe (35) parallel zur Nabe (35) verlaufende Vorsprünge (41) aufweist, die einen Anschlag für den Grundkörper (5) bilden und einen Abstand gegenüber der Außenfläche des Gehäuseteiles (3) gewährleisten.

## Claims

1. A rotary knob (7), mounted in a housing opening (1), for a control apparatus with a base body (5), which is connected securely with respect to torsion with an actuating shaft (10) of the control apparatus, and with a switching knob (29), which is connected via a detent connection (17, 39) with the base body (5) securely with respect to torsion, characterised in that the base body (5) is provided with detent hooks (19), which penetrate the housing opening (1) and the detent noses (21) of which with stops (23) of the base body (5) form a mounting for the housing parts (3) delimiting the opening (1).

2. A rotary knob according to Claim 1, characterised in that the base body (5) has a first hub (9) with a receiving region (11) in the form of a blind bore to receive an end section of the actuating shaft (10) and that the switching knob has a further hub (35) to receive the first hub (9).

3. A rotary knob according to Claim 2, characterised in that the end section of the actuating shaft (10) is flattened and that the first and second hub (9, 35) in each case have correspondingly flattened regions (13, 37).

4. A rotary knob according to one of Claims 1 to 3, characterised in that the base body (5) has perforations (17) to receive detent hooks (39) arranged on the switching knob (29).

5. A rotary knob according to one of Claims 1 to 4, characterised in that the base body (5) and the switching knob (29) in each case have three detent hooks (19, 39).

6. A rotary knob according to one of Claims 1 to 5, characterised in that the base body (5) and/or the switching knob (29) are constructed in one piece.

7. A rotary knob according to one of Claims 1 to 6, characterised in that the switching knob (29) has a section (31) in the form of a hollow cylinder to receive, in parts, the base body (5).

8. A rotary knob according to one of Claims 1 to 6, characterised in that the switching knob (29) has projections (41) running radially outside its hub (35) parallel to the hub (35), which projections form a stop for the base body (5) and ensure a spacing with respect to the outer surface of the housing part (3).

## Revendications

1. Bouton rotatif (7) monté dans une ouverture de carter (1) et destiné à un appareil de commande, ce bouton comportant un corps de base (5) qui est lié en rotation à un arbre d'actionnement (10) de l'appareil de commande, et comportant également une poignée de manoeuvre (29) qui est liée en rotation au corps de base (5), par l'intermédiaire d'une liaison par encliquetage (17, 39), caractérisé en ce que le corps de base (5) est pourvu de crochets d'encliquetage (19) qui traversent l'ouverture de carter (1), et dont les talons d'encliquetage (21) forment, avec des butées (23) du corps de base (5), un logement pour les parties de carter (3) délimitant l'ouverture (1).

2. Bouton rotatif selon la revendication 1, caractérisé en ce que le corps de base (5) comprend un premier moyeu (9) comportant une zone de réception (11) en forme de trou borgne, destinée à recevoir un tronçon d'extrémité de l'arbre d'actionnement (10), et en ce que la poignée de manoeuvre (29) comporte un autre moyeu (35) destiné à recevoir le premier moyeu (9).

3. Bouton rotatif selon la revendication 2, caractérisé en ce que le tronçon d'extrémité de l'arbre d'actionnement (10) comprend un méplat, et en ce que le premier et le second moyeu (9, 35) comportent chacun des zones de méplat correspondantes (13, 37).

4. Bouton rotatif selon l'une des revendications 1 à 3, caractérisé en ce que le corps de base (5) comporte des orifices de passage (17) destinés à recevoir des crochets d'encliquetage (39) disposés sur la poignée de manoeuvre (29).

5. Bouton rotatif selon l'une des revendication 1 à 4, caractérisé en ce que le corps de base (5) et la poignée de manoeuvre (29) comportent chacun trois crochets d'encliquetage (19, 39).

6. Bouton rotatif selon l'une des revendications 1 à 5, caractérisé en ce que le corps de base (5) et/ou la poignée de manoeuvre (29) sont réalisés d'un seul tenant.

7. Bouton rotatif selon l'une des revendications 1 à 6, caractérisé en ce que la poignée de manoeuvre (29) comporte une partie (31) de forme cylindrique creuse, destinée à recevoir en partie le corps de base (5).

8. Bouton rotatif selon l'unes des revendications 1 à 6, caractérisé en ce que la poignée de manoeuvre (29) comporte, radialement à l'extérieur de son moyeu (35), des protubérances (41) qui s'étendent parallèlement au moyeu (35), qui forment une butée pour le corps de base (5) et qui garantissent un espacement par rapport à la surface extérieure de la partie de carter (3).
